# EUROPÄISCHE PATENTSCHRIFT

(11) **EP 0 013 013 B1**
(45) Veröffentlichungstag und Bekanntmachung des Hinweises auf die Patenterteilung: **03.11.1982**
(21) Anmeldenummer: 79105307.7
(22) Anmeldetag: 21.12.1979
(51) Int. Cl.: B21B 45/02, B21C 9/00

(54) **Verfahren und Vorrichtung zum Aufbringen und Trocknen flüssiger Schmiermittel**
Method and device for applying and drying liquid lubricants
Procédé et dispositif pour déposer et sécher des lubrifiants liquides

(30) Priorität: 21.12.1978 DD 210024; 21.12.1978 DD 210026; 21.12.1978 DD 210027; 21.12.1978 DD 210029
(43) Veröffentlichungstag der Anmeldung: 09.07.1980
(73) Patentinhaber: Akademie der Wissenschaften der DDR, D-12489 Berlin (DE)
(72) Erfinder: Vogel, Heinz-Rüdiger, Dr. rer. nat., DDR-8019 Dresden (DD); Weinhold, Harri, Dr.-Ing., DDR-8216 Kreischa (DD); Kurze, Bernhard, DDR-8020 Dresden (DD); Rauschenbach, Dieter, DDR-8045 Dresden (DD); Hering, Roland, DDR-925 Mittweida (DD); Werner, Peter, DDR-925 Mittweida (DD); Wünsch, Heinz, DDR-9251 Lauenhain (DD); Schlegel, Joachim, Dr.-Ing., DDR-92 Freiberg (DD)
(74) Vertreter: Beetz sen., Richard

## Beschreibung

Die Erfindung bezieht sich auf das Gebiet der Metallurgie und betrifft das Aufbringen und Trocknen von bei Raumtemperatur flüssigen Schmiermitteln auf zur Kaltumformung vorgesehenem metallischem Umformgut, insbesondere von Schmiermitteln, die aus einem organischen Lösungsmittel und darin eingebrachtem festem oder halbfestem Schmierstoff bestehen, vgl. Oberbegriff von Anspruch 1 (Verfahren) bzw. Oberbegriff von Anspruch 5 (Vorrichtung). Umformgut können dabei beispielsweise Drähte, Stäbe und Rohre sein, die für das Ziehen unter hydrodynamischen Schmierbedingungen mit einem Schmiermittel zu beschichten sind.

Zum Aufbringen flüssiger Schmiermittel auf metallische Werkstoffe, die für die Kaltumformung durch Ziehen vorgesehen sind, ist es bereits bekannt, das Ziehgut im Durchlauf durch einen offenen Kasten, welcher das Schmiermittel enthält, zu beschichten. Dabei befindet sich im Ein- und Auslauf für das Ziehgut jeweils ein Abstreifer, meist bestehend aus einer Filz-oder Plastwerkstoffplatte mit einem Schlitz, durch den das Ziehgut hindurchgeführt wird. Diese Abstreifer sollen den Kasten abdichten und die Ausbildung eines gleichmäßigen Schmiermittelfilms gewährleisten. Ein Mangel dieser Vorrichtung besteht darin, daß das im Schmiermittel enthaltene Lösungsmittel verdunsten kann, wodurch eine Verarmung an Lösungsmitteln eintritt und im Falle spezieller Lösungsmittel besondere Maßnahmen zum Gesundheitsschutz durchgeführt werden müssen. Nachteilig ist auch, daß diese Vorrichtung nur in waagerechter Anordnung funktionsfähig ist. Außerdem ist ein ständig gleichmäßiger Schmiermittelauftrag nicht gewährleistet, da die Abstreifer schnell verschließen. Im Falle des Verschließes werden außerdem größere Mengen des Schmiermittels aus dem Kasten ausgeschleppt. Sofern Verunreinigungen auf der Oberfläche des Ziehgutes vorhanden sind, z.B. Fettreste, ist mit dieser Vorrichtung kein geschlossener Schmiermittelfilm erzielbar.

Es sind auch ein Verfahren und eine Vorrichtung zum Aufbringen und Trocknen flüssiger Schmiermittel auf metallisches Umformgut in Form von Metallbändern bekannt, bei denen das Umformgut über Öffnungen durch einen geschlossenen Beschichtungsbehälter, der Teil eines geschlossenen Schmiermittelkreislaufs ist, und anschließend durch einen Trockenkanal transportiert wird (US-A-2 579 778). Als Schmiermittel wird dabei eine Emulsion aus öl oder Wachs in Wasser verwendet. Diese Emulsion wird im Beschichtungsbehälter auf das Umformgut gesprüht. Vor der Zuführung des Gutes zum Trockenkanal wird der Emulsionsüberzug mittels Wasserstrahlen vergleichmäßigt. Der zylindrische Trockenkanal ist mit Dampfrohren beheizt. Das Umformgut muß bei diesem Verfahren mehrmals über Rollen umgelenkt bzw. zwischen Rollen geführt werden. Infolge der Umlenkungen ist das Verfahren für stäbe und Rohre sowie für dicke Drähte (oberhalb etwa 2,5 mm) nicht brauchbar und in seiner Anwendung kompliziert, insbesondere hinsichtlich des Einführens des Umformgutes in die Vorrichtung bei Aufnahme der Beschichtung. Außerdem tritt infolge der mehrfachen Umlenkungen in nachteiliger Weise eine Verfestigung des Umformgutes ein. Auch ist auf Grund des mehrmaligen Kontaktes des Umformgutes mit den Rollen ein allseitig homogener und definiert dicker Schmiermittelüberzug, wie er speziell beim Drahtziehen für die Erzielung hydrodynamischer Schmierverhältnisse gewünscht wird, nicht erreichbar. Ein weiterer Mangel dieser bekannten Lösung besteht darin, daß eine vollständige Trocknung des Schmierstoffüberzuges insbesondere bei großen Durchlaufgeschwindigkeiten erschwert ist, da sich infolge der konstruktiven Ausbildung des Trockenkanals um das Umformgut Wasserdampf konzentrieren kann. Bei unzureichender Trocknung des Schmiermittelüberzuges ist jedoch die dynamische Viskosität des Schmiermittels stark beeinträchtigt, was sich insbesondere beim Ziehen von Drähten, Stäben u.ä. nachteilig bemerkbar machen würde.

Der Erfindung liegt die Aufgabe zugrunde, ein Verfahren und eine Vorrichtung zum Aufbringen und Trocknen flüssiger Schmiermittel auf metallischem Umformgut zu schaffen, mit denen auch auf Stäben und Rohren sowie auf dicken Drähten ein homogener, definiert dicker und selbst bei hohen Arbeitsgeschwindigkeiten vollständig trockener Schmiermittelüberzug erzielbar ist. Dabei soll eine Verfestigung des Umformgutes ausgeschlossen und eine einfache technologische Handhabung möglich sein.

Die Aufgabe ist bei einem Verfahren, bei dem das Umformgut über Öffnungen durch einen geschlossenen Beschichtungsbehälter, der Teil eines geschlossenen Schmiermittelkreislaufs ist, und anschließend durch einen Trockenkanal transportiert wird, erfindungsgemäß dadurch gelöst, daß durch den Beschichtungsbehälter geradlinig und unter Vermeidung innerer Transportrollen ein durch vorhergehende Umformvorgänge oder mittels einer externen Wärme-oder Energieübertragungsquelle erwärmtes Umformgut transportiert, wird, wobei aus den Öffnungen austretendes überschüssiges Schmiermittel unter Vermeidung eines Kontaktes mit der Raumluft aufgefangen und durch den Trockenkanal Luft mit innerhalb des Kanals gewollt erzeugter Turbulenz und/oder Druckänderungen gesaugt oder geblasen wird. Die Luft wird im Falle der Anreicherung mit Dämpfen eines aus dem flüssigen Schmiermittel ausgetretenen organischen Lösungsmittels einer Lösungsmittelrückgewinnung zugeführt.

Das Schmiermittel und das zu beschichtende Umformgut können im Beschichtungsbehälter vorteilhaft innerhalb einer Granulatschüttung miteinander kontaktiert werden. Für die Granulatschüttung können dabei insbesondere Granulatteilchen aus einem Polymerwerkstoff verwendet werden, die hydrophobe Eigenschaften bestizen und/oder offenporig geschäumt sind. Zur Erzeugung der Turbulenz erfolgt nach der Erfindung längs des Trockenkanals eine dosierte Luftzuführung und/oder -entnahme.

Zur Durchführung des Verfahrens ist bei einer Vorrichtung, bestehend aus einem geschlossenen, mit flüssigem Schmiermittel gespeisten Beschichtungsbehälter und einem Trockenkanal für den Durchlauf des Umformgutes erfindungsgemäß der Beschichtungsbehälter innerhalb eines geschlossenen Schmiermittel-Auffangbehälters angeordnet und besitzt einen Schmiermittelzulauf und -ablauf, die miteinander zur Bildung eines an sich bereits bekannten geschlossenen Schmiermittelkreislaufs über ein Schmiermittel-Reservoir und eine Schmiermittelpumpe verbunden sind. Der Trockenkanal ist mit einer Luftabsaug- oder Lufteinblasvorrichtung und mit Mitteln zur Erzeugung einer turbulenten Luftströmung und/ oder Druckänderungen entlang des Kanals ausgestattet. Im Falle des Einsatzes der Vorrichtung für Schmiermittel, die ein organisches Lösungsmittel enthalten, ist der Trockenkanal mit einer Lösungsmittelrückgewinnungsanlage gekoppelt.

Zweckmäßig sind der Beschichtungsbehälter und der Schmiermittel-Auffangbehälter mit Eintrittsöffnungen und Austrittsöffnungen für das zu beschichtende Umformgut ausgestattet und ist in die Austrittsöffnung des Auffangbehälters zur Erzeugung einer definiert dicken Schmiermittelschicht eine Düse eingesetzt. Im Beschichtungsbehälter kann im Bereich der Eintritts- und der Austrittsöffnung eine auf einem Sieb gelagerte Granulatschüttung angeordnet sein, in welche der Schmiermittelzulauf mündet, wobei unterhalb des Siebes ein Schmiermittelsammelraum angeordnet und dieser mit dem Schmiermittel-Reservoir verbunden ist. Zur Erzeugung der turbulenten Luftströmung und/oder der Druckänderungen im Trockenkanal können Blenden, die den Trockenkanal in Kammern unterteilen, oder konisch verlaufende Düsen angeordnet sein und zum zusätzlichen Verringern der Lösungsmittelkonzentration können in den Trockenkanal Stutzen münden, durch die Luft zu- oder abgeführt wird.

Mit dem erfindungsgemäßen Verfahren und der Vorrichtung werden die dem Stand der Technik anhaftenden aufgezeigten Nachteile vollständig beseitigt. Die Erfindung gewährleistet eine gleichmäßige und sparsame Beschichtung, unabhängig von der Gebrauchslage der Vorrichtung. Die Schichtdicke ist in einfacher Weise durch den Einsatz einer entsprechend bemessenen Düse in der Austrittsöffnung des Auffangbehälters festlegbar. Da die erfindungsgemäße Vorrichtung als vollständig geschlossenes System aufgebaut ist, kann ein im Schmiermittel enthaltenes Lösungsmittel nicht in die Raumluft entweichen, so daß keine Lösungsmittelverluste eintreten und besondere Maßnahmen zum Gesundheitsschutz nicht erforderlich sind. Hierdurch sind die erfindungsgemäße Vorrichtung und das Verfahren besonders für solche Schmiermittel effektiv, die ein organisches Lösungsmittel enthalten. Ein anderer Vorteil der erfindungsgemäßen Vorrichtung besteht darin, daß diese gleichzeitig zum Kühlen dienen kann, indem das Schmiermittel als Kühlmittel mitverwendet wird. Hierdurch können die bekannten Kühlvorrichtungen, die meist mit Wasser als Kühlmittel arbeiten, sowie die zugehörigen Trockenvorrichtungen, mit denen das Wasser vom Ziehgut wieder entfernt werden soll, entfallen. Dadurch sind auch die technologischen Schwierigkeiten, die beim Ziehen von unvollständig getrocknetem Ziehgut auftreten, von vornherein ausgeschaltet.

Besondere Vorteile ergeben sich auch bei Verwendung der erfindungsgemäß vorgesehenen Granulatschüttung. Da das darin eingebrachte Schmiermittel ständig zum Behälterboden läuft und dort abfließt, ergibt sich im Behälter kein Flüssigkeitsstand und der Flüssigkeitsgehalt verringert sich vom Schmiermitteleinlauf bis zur Austrittsöffnung für den umzuformenden Werkstoff. Aus diesen Gründen verläßt der Werkstoff ohne Flüssigkeitstropfen, mit einem optimal dicken Schmiermittelfilm die Vorrichtung. Gesonderte Abstreifer sind nicht erforderlich. Hervorzuheben ist auch die große Intensität der Schmiermittelbeschichtung, bei der sogar etwa auf dem zu beschichtenden Umformgut vorhandene Verunreinigungen und anhaftende Teilchen mittels der Granulatschüttung abgerieben werden und damit auch bei solchem Umformgut die Ausbildung eines geschlossenen Schmiermittelfilms gewährleistet ist.

Mit dem erfindungsgemäßen Verfahren und der Vorrichtung zur Durchführung des Verfahrens ist auch eine hohe Trocknungsgeschwindigkeit erzielbar. Dadurch ist es möglich, in kontinuierlich arbeitenden Umformanlagen, hohe -Drahtzeihgeschwindigkeiten zu realisieren, beispielsweise beim Ziehen von Draht, bei dem vor dem ersten Ziehstein und zwischen einzelnen Ziehstufen ein in einem Lösungsmittel enthaltener fester Schmierstoff aufgebracht wird. Der Gesundheits- und Brandschutz ist auch beim Einsatz organischer Lösungsmittel mit Hilfe der vorgesehenen Lösungsmittelabsaugung gewährleistet. Im Falle der erfindungsgemäß vorgesehenen Ausnutzung der Umform- und Reibungswärme wird eine beträchtliche Steigerung des Dampfdruckes des Lösungs- und/oder Dispersionsmittels in der Schicht auf dem umzuformenden metallischen Werkstoff und damit eine erhebliche Steigerung der Trocknungsgeschwindigkeit erzielt. Bei einer Zwischenbeschichtung und -trocknung während des z.B. mehrstufigen Drahtziehens können so hohe Drahtziehgeschwindigkeiten realisiert werden. Die Energiebilanz des gesamten Umformprozesses, z.B. beim Drahtziehen, wird eindeutig verbessert, da zusätzlich aufzubringende Energie für die Verdampfungs- und/oder Verdunstungswärme von. außen nicht erforderlich ist bzw. auf ein Minimum reduziert wird.

Im folgenden wird die Erfindung anhand von Ausführungsbeispielen näher erläutert. In den zugehörigen Zeichnungen zeigen in schematischer Darstellungsweise:
Fig. 1 und 2: Vorrichtungen zum Aufbringen flüssiger Schmiermittel,
Fig. 3: die Einzelheit "X" von Fig. 1 und 2,
Fig. 4: eine weitere Vorrichtung zum Aufbringen flüssiger Schmiermittel,
Fig. 5 und 6: Trockenkanäle zur Trocknung der aufgebrachten flüssigen Schmiermittel.

Bei der in Fig. 1 dargestellten Vorrichtung ist ein geschlossener, mit einem Schmiermittel 1 gefüllter Beschichtungsbehälter 2 innerhalb eines geschlossenen Schmiermittel-Auffangbehälters 3 angeordnet. Beide Behälter 2; 3 besitzen Eintrittsöffnungen 4; 5 und Austrittsöffnungen 6; 7, durch die das zu beschichtende Umformgut 8 hindurchgeführt wird. In die Austrittsöffnung 7 des Auffangbehälters 3 ist eine Düse 9 (siehe Fig. 3) eingesetzt, mit deren Hilfe ein definiert dicker Schmiermittelfilm erzeugt wird. Dem Beschichtungsbehälter 2 wird das Schmiermittel 1 kontinuierlich mittels einer Pumpe 10 aus einem geschlossenen Schmiermittel-Reservoir 11 über einen Schmiermittelzulauf 12 zugeführt. Der Auffangbehälter 3 nimmt das durch die Austrittsöffnung 6 austretende und das von der Düse 9 abgestreifte, für die jeweilige Beschichtung nicht benötigte Schmiermittel auf. Der Beschichtungsbehälter 2 und der Auffangbehälter 3 sind mit jeweils einem Schmiermittelablauf 13; 14 ausgestattet, welche in das Reservoir 11 münden. Zwischen dem Schmiermittelablauf 13 des Beschichtungsbehälters 2 und dem Reservoir 11 ist ein Kühler 15 eingeschaltet.

Die Vorrichtung gem. Fig. 2 unterscheidet sich von der vorstehend beschriebenen dadurch, daß die Pumpe 10 nicht direkt den Beschichtungsbehälter 2 speist, sondern ein Ausgleichsbehälter 16 zwischengeschaltet ist, in dem mittels der Pumpe 10 über einen Rücklauf 17 eine bestimmte Füllhöhe und damit ein definierter Schmiermitteldruck eingestellt bleiben. Zwischen der Düse 9 und der Austrittsöffnung 6 des Beschichtungsbehälters 2, ist ein Abstreifer 18 (siehe Fig. 3) angeordnet, welcher überflüssiges Schmiermittel vom Umformgut 8 abstreift. Der Abstreifer 18 ist als Ring mit konzentrisch angeordneten weichen Borsten ausgebildet. Als Schmiermittel 1 wird in Benzol oder Trichloräthylen gelöstes Kalziumstearat verwendet.

Bei der in Fig. 4 gezeigten Vorrichtung ist ein mit einem Deckel dicht abgeschlossener Beschichtungsbehälter 19 vollständig mit einer Granulatschüttung 20 gefüllt. Die Granulatteilchen bestehen aus Polyäthylen, einem hydrophoben Polymerwerkstoff. Der Beschichtungsbehälter 19 besitzt eine Eintritts- und eine Austrittsöffnung 21; 22, durch die das zu beschichtende Umformgut 8 hindurchgeführt wird. In der Nähe der Eintrittsöffnung 21 mündet in der Granulatschüttung 20 der Schmiermittelzulauf 12, welcher von der Schmiermittelpumpe 10 aus dem Schmiermittel-Reservoir 11 gespeist wird. Als Schmiermittel 1 wird in technischem Benzol oder in Trichloräthylen gelöstes Kalziumstearat verwendet. Ein Teil des in die Granulatschüttung 20 gespeisten Schmiermittels bildet auf dem Umformgut 8 einen Schmiermittelfilm, der andere, überschüssige Teil fließt zum Behälterboden und tropft durch ein Sieb 23 in einen Schmiermittelsammelraum 24. Von dort fließt das Schmiermittel über einen Schmiermittelablauf 25 in das Schmiermittel-Reservoir 11 zurück. Innerhalb der mit den Linien 26; 27 umrissenen Zone besteht in der Granulatschüttung ein sich selbsttätig einstellender Bereich mit hohem Schmiermittelgehalt. In diesem Bereich erfolgt die Beschichtung. Außerhalb dieses Bereiches wird überschüssiges Schmiermittel abgestreift und dadurch der aufgebrachte Schmiermittelfilm abgedühnt und homogenisiert.

Das beschichtete Umformgut 8 wird durch einen Trockenkanal gemäß Fig. 5 oder 6 transportiert. Bei dem Trockenkanal 28 gemäß Fig. 5 sind zwischen Distanzrohren 29 Blenden 30 eingesetzt. Dabei haben die an den Enden des Trockenkanals 28 eingesetzten Blenden 30 kleinere Durchtrittsöffnungen für des Umformgut 8 als die innerhalb verwendeten. In die mittels der Blenden 30 erzeugten Kammern sind teilweise Stutzen 31 eingebracht, durch die eine dosierte Luftzuführung stattfindet. Mit Hilfe einer in der Zeichnung nicht dargestellten Luftabsaugvorrichtung wird über einen Absaugstutzen 32 durch den Trockenkanal 28 Raumluft gesaugt, die durch die Öffnungen in den äußeren Blenden 30 und über die Stutzen 31 eindringt. Mit Hilfe der inneren Blenden 30 und der über die Stutzen 31 eindringenden Luft werden im Trockenkanal 28 eine turbulente Luftströmung und Druckänderungen bewirkt. Mit der über die Stutzen 31 eindringenden Luft wird außerdem die Lösungsmittelkonzentration über der Schmiermittelschicht verringert. Das Luft- bzw. Trockenregime kann über eine Veränderung der vorhandenen Lufteintrittsöffnungen optimiert werden. Innerhalb des Trockenkanals 28 wird die Luft mittels Wärmequelle 33 in Form von Heizpatronen erwärmt. Außerdem wird das Umformgut 8 durch einen im Einlauf des Trockenkanals 28 angeordneten HF-Induktor 34 erwärmt. Die abgesaugt Luft, welche mit Lösungsmitteldämpfen angereichert ist, wird einer in der Zeichnung nicht dargestellten Lösungsmittelrückgewinnungsanlage zugeführt. Anstelle des in Fig. 5 dargestellten Trockenkanals kann auch der in Fig. 6 gezeigte verwendet werden. Zur Erzeugung einer turbulenten Luftströmung sind hierbei die in Fig. 5 dargestellten inneren Blenden 30 durch konisch verlaufende Düsen 35 ersetzt.

Nach dem Verlassen des Trockenkanals 28 befindet sich auf dem Umformgut 8 ein homogener, fester und festhaftender Schmierstoffilm aus Kalziumstearat, der ausgezeichnete Schmierbedingungen beim nachfolgenden Umformen garantiert.

## Patentansprüche

1. Verfahren zum Aufbringen und Trocknen von flüssigen Schmiermitteln (1) auf zur Kaltumformung vorgesehenem metallischem Umformgut (8), insbesondere von Schmiermitteln (1), die aus einem organischen Lösungsmittel und darin eingebrachtem festem oder halbfestem Schmierstoff bestehen, wobei das Umformgut (8) über Öffnungen durch einen geschlossenen Beschichtungsbehälter (2, 19), der Teil eines geschlossenen Schmiermittelkreislaufs ist, und anschließend durch einen Trockenkanal (28) transportiert wird, dadurch gekennzeichnet, daß durch den Beschichtungsbehälter (2, 19) geradlinig und unter Vermeidung innerer Transportrollen ein durch vorhergehende Umformvorgänge oder mittels einer externen Wärme- oder Energieübertragungsquelle erwärmtes Umformgut (8) transportiert wird, wobei aus den Öffnungen (5, 6, 21, 22) austretendes überschüssiges Schmiermittel (1) unter Vermeidung eines Kontaktes mit der Raumluft aufgefangen und durch den Trockenkanal (28) Luft mit innerhalb des Kanals gewollt erzeugter Turbulenz und/oder Druckänderungen gesaugt oder geblasen wird, aus der im Falle der Anreicherung mit Dämpfen eines organischen Lösungsmittels eine Lösungsmittelrückgewinnung erfolgt.

2. Verfahren nach Anspruch 1, dadurch gekennzeichnet, daß das Schmiermittel (1) und das zu beschichtende Umformgut (8) im Beschichtungsbehälter (19) innerhalb einer Granulatschüttung (20) miteinander kontaktiert werden.

3. Verfahren nach Anspruch 2, dadurch gekennzeichnet, daß Granulatteilchen aus einem Polymerwerkstoff verwendet werden, die hydrophobe Eigenschaften besitzen und/oder offenporig geschäumt sind.

4. Verfahren nach Anspruch 1, dadurch gekennzeichnet, daß längs des Trockenkanals (28) eine dosierte Luftzuführung und/oder -entnahme erfolgt.

5. Vorrichtung zur Durchführung des Verfahrens nach einem der Ansprüche 1 bis 4, bestehend aus einem geschlossenen, mit flüssigem Schmiermittel (1) gespeisten Beschichtungsbehälter (2, 19) und einem nachgeordneten Trockenkanal (28) für den Durchlauf des beschichteten Umformgutes (8), dadurch gekennzeichnet, daß der Beschichtungsbehälter (2) innerhalb eines geschlossenen Schmiermittel-Auffangbehälters (3) angeordnet ist und einen Schmiermittelzulauf (12) und -ablauf (13, 14, 25) besitzt, die miteinander zur Bildung eines an sich bereits bekannten geschlossenen Schmiermittelkreislaufs über ein Schmiermittel-Reservoir (11) und eine Schmiermittelpumpe (10) verbunden sind und wobei der Trockenkanal (28) mit einer Luftabsaug- oder Lufteinblasvorrichtung und mit Mitteln zur Erzeugung einer turbulenten Luftströmung und/ oder Druckänderungen entlang des Kanals ausgestattet ist, und daß im Falle des Einsatzes der Vorrichtung für Schmiermittel (1), die ein organisches Lösungsmittel enthalten, der Trockenkanal (28) mit einer Lösungsmittelrückgewinnungsanlage gekoppelt ist.

6. Vorrichtung nach Anspruch 5, dadurch gekennzeichnet, daß der Beschichtungsbehälter (2, 19) und der Schmiermittel-Auffangbehälter (3) mit Eintrittsöffnungen (4, 5,21) und Austrittsöffnungen (6, 7, 22) für das zu beschichtende Umformgut (8) ausgestattet sind und in die Austrittsöffnung des Auffangbehälters (3) zur Erzeugung einer definiert dicken Schmiermittelschicht eine Düse (9) eingesetzt ist.

7. Vorrichtung nach Anspruch 5, dadurch gekennzeichnet, daß im Beschichtungsbehälter (19) im Bereich der Eintrittsund Austrittsöffnung (21, 22) eine auf einem Sieb (23) gelagerte Granulatschüttung (20) angeordnet ist, in welche der Schmiermittelzulauf (12) mündet, wobei unterhalb des Siebes (23) ein Schmiermittelsammelraum (24) angeordnet und dieser mit dem Schmiermittel-Reservoir (11) verbunden ist.

8. Vorrichtung nach Anspruch 5, dadurch gekennzeichnet, daß zur Erzeugung der turbulenten Luftströmung und/oder der Druckänderungen im Trockenkanal (28) Blenden (30), die den Trockenkanal in Kammern unterteilen, oder konisch verlaufende Düsen (35) angeordnet sind.

9. Vorrichtung nach Anspruch 5, dadurch gekennzeichnet, daß zur Erzeugung der turbulenten Luftströmung und zum Verringern der Lösungsmittelkonzentration in den Trockenkanal (28) Stutzen (31) münden, durch die Luft zu- oder abgeführt wird.

## Revendications

1. Procédé destiné à appliquer et à sécher des lubrifiants liquides (1) sur des matériaux métalliques (8) de formage destinés au façonnage à froid, notamment des lubrifiants (1) composés d'un solvant organique et d'une matière lubrifiante introduite solide ou demi- solide, lesdits matériaux de formage (8) étant transportés par l'intermédiaire d'ouvertures à travers un réservoir d'enduction (2, 19) fermé faisant partie d'un circuit de lubrifiant fermé puis à travers un canal de séchage (28); caractérisé par le fait qu'un matériau de formage (8) préalablement transformé ou chauffé au moyen d'une source thermique externe ou d'une source de transmission d'énergie est transporté à travers le réservoir d'enduction (2, 19) de manière rectiligne et sans utilisation de galets de transport internes, le lubrifiant (1) excédentaire sortant des orifices (5, 6, 21, 22,) étant recueilli sans qu'il n'entre en contact avec l'air ambiant et de l'air étant aspiré ou insufflé à travers le canal de séchage (28) avec une turbulence volontairement engendrée, à l'intérieur du canal et/ou des variations de pression, lequel air permetant dans le cas d'un enrichissement avec des vapeurs d'un solvant organique une récupération du solvant.

2. Procédé selon la revendication 1, caractérisé par le fait que le lubrifiant (1) et le matériau de formage à enduire (8) sont amenés l'un et l'autre en contact dans le réservoir d'enduction (19) à l'intérieur d'un amas de granulés (20).

3. Procédé selon la revendication 2, caractérisé par le fait qu'on utilise des particules de granulés en polymère possédant des propriétés hydrophobes et/ou amenées à mousser avec des pores ouverts.

4. Procédé selon la revendication 1, caractérisé par le fait qu'un courant d'air dosé est amené et/ou chassé le long du canal de séchage (28).

5. Dispositif destiné à la réalisation du processus selon une des revendications 1 à 4 et comprenant un réservoir d'enduction (2, 19) fermé, alimenté en lubrifiant (1) liquide et un canal de séchage (28) attenant pour le passage du matériau de formage (8) enduit; caractérisé par le fait que le réservoir d'enduction (2) est placé à l'intérieur d'un réservoir de récupération de lubrifiant (3) fermé et possède une arrivée (12) et un écoulement de lubrifiant (13, 14,25) reliés entre eux pour former une circulation de lubrifiant fermée déjà connue en soi passant par un réservoir de lubrifiant (11) et une pompe à lubrifiant (10); le canal de séchage (28) étant équipé d'un dispositif d'aspiration ou d'insufflation d'air et de moyens permettant d'engendrer un courant d'air turbulent et/ou des variations de pression le long du canal, et qu'en cas d'utilisation du dispositif pour des lubrifiants (1), qui renferment un solvant organique, le canal de séchage (28) est accouplé à une installation de récupération de. solvant.

6. Dispositif selon la revendication 5, caractérisé par le fait que le réservoir d'enduction (2, 19) et le réservoir de récupération (3) de lubrifiant sont équipés d'orifices d'entrée (4, 5, 21) et d'orifices de sortie (6, 7, 22) pour le matériau de formage (8) à enduire, et qu'une tuyère (9) est insérée dans l'orifice de sortie du réservoir de récupération (3), afin de produire une couche de lubrifiant d'épaisseur définie.

7. Dispositif selon la revendication 5, caractérisé par le fait que le réservoir d'enduction (19) au niveau de l'orifice d'entrée et de sortie (21, 22) dispose d'un amas de granulés (20) placé au-dessus d'un crible (23) et dans lequel débouche l'arrivée du lubrifiant (12), un compartiment (24) destiné à récupérer le lubrifiant étant disposé au-dessous du crible (23) et relié au réservoir de lubrifiant (11).

8. Dispositif selon la revendication 5, caractérisé par le fait que des obturateurs (30) divisant le canal de séchage en compartiments, ou des tuyères de forme conique (35) ont été installées pour créer le courant d'air turbulent et/ou les variations de pression dans le canal de séchage (28).

9. Dispositif selon la revendication 5, caractérisé par le fait que des tubulures (31) par où l'air arrive ou s'échappe, débouchent dans le canal de séchage (28) afin de créer le courant d'air turbulent et réduire la concentration de solvant.

## Claims

1. Method for coating and drying of liquid lubricants (1) onto the surface of metallic materials (8) being subjected to cold working, especially of lubricants (1) consisting of an organic solvent and solid or semi-solid lubricating substance, where the material to be worked (8) is carried via openings through a closed coating vessel (2, 19), which is a part of a closed lubricant circuit, and subsequently through a drying channel (28), is characterized in that the material to be worked (8), which is heated by preceding working processes or by means of an external source for the transfer of heat or energy, is directly lead through the coating vessel without internal transport rollers, where excess lubricant (1) overflowing from the openings (5, 6, 21, 22) is collected without any contact with ambient air and air with a turbulence and/or pressure gradient intentionally generated inside the channel is sucked or blown through the drying channel (28), and from which, in the case of its enrichment by organic solvent vapours, the solvent is recovered.

2. Method according to Claim 1 characterized in that the lubricant (1) and the working material (8) to be coated are put into contact within a bulk of granules (20) in the coating vessel (19).

3. Method according to Claim 2 characterized in that granules made from polymeric material are used, which exhibit hydrophobic properties and/or are foamed to open pores.

4. Method according to Claim 1 characterized in that along the drying channel (28) a dosed air supply and/or withdrawal takes place.

5: Apparatus for the operation according to one of the Claims 1 to 4, consisting of a closed coating vessel (2, 19) fed by liquid lubricant (1) and a subsequent drying channel (28) for the coated material (8), characterized in that the coating vessel (2) is situated within a closed lubricant-collecting tank (3) and has a lubricant feed point (12) and a discharge point (13, 14, 25), which are connected to each other to form an already known closed-lubricant circuit via a lubricant reservoir (11) and a lubricant pump (10), where the drying channel (28) is equipped by an air-sucking or air-blowing device and by elements to provoke a turbulent air flow and/or pressure gradient along the channel, and that in the case of using this device for lubricants (1) containing an organic solvent the drying channel (28) is coupled with a solvent-recovery device.

6. Apparatus according to Claim 5 characterized in that the coating vessel (2, 19) and the lubricant-collecting tank (3) are provided with inlet openings (4, 5,21) and outlet openings (6, 7, 22) for the working material (8) to be coated and a nozzle (9) is inserted into the outlet opening of the collecting tank (3) to maintain a controlled lubricant layer.

7. Apparatus according to Claim 5 characterized in that inside the coating vessel (19) near the inlet and outlet opening (21, 22) a bulk of granules (20) supported on a screen (23) is disposed, into which the lubricant feed entry (12) is lead, where below the screen (23) there is a lubricant-collecting vessel which is connected with the lubricant reservoir (11).

8. Apparatus according to Claim 5 characterized in that for the generation of the turbulent air stream and/or pressure gradient along the drying channel (28) there are baffles (30), separating the drying channel into compartments, or tapered nozzles (35).

9. Apparatus according to Claim 5 characterized in that for the generation of turbulent air stream and for the reduction of solvent concentration the drying channel (28) is provided by connections (31) by which air is fed or discharged.
